# EUROPÄISCHE PATENTSCHRIFT

(11) **EP 1 842 960 B1**
(45) Veröffentlichungstag und Bekanntmachung des Hinweises auf die Patenterteilung: **28.04.2010**
(21) Anmeldenummer: 07006456.3
(22) Anmeldetag: 29.03.2007
(51) Int. Cl.: D21F 3/02, B08B 3/02

(54) **Verfahren und Vorrichtung zum Reinigen einer Oberfläche eines sich bewegenden Bandes**
Method and device for cleaning the surface of a moving belt
Procédé et dispositif destinés au nettoyage d'une surface d'une bande mobile

(30) Priorität: 05.04.2006 DE 102006016337
(43) Veröffentlichungstag der Anmeldung: 10.10.2007
(73) Patentinhaber: EMA Elektronik Maschinen Apparatebau GmbH, 52223 Stolberg (DE)
(72) Erfinder: Schauer, Rolf, 52525 Heinsberg (DE); Konrath, Bernd, 52074 Aachen (DE); Heidbüchel, Dieter, 52223 Stolberg (DE); Stärk, Markus, 52159 Roetgen (DE)
(74) Vertreter: Bauer, Dirk

(56) Entgegenhaltungen:
- EP-A2- 0 867 560
- DE-U1- 8 703 442
- DE-U1-212005 000 003
- US-A- 5 946 766
- US-A- 6 148 831

## Beschreibung

### Stand der Technik

Die Erfindung betrifft eine Vorrichtung zum Reinigen einer Oberfläche, mit einer Beaufschlagungseinrichtung, mit der die Oberfläche mit mindestens einem Strahl eines unter Druck stehenden Reinigungsfluids beaufschlagbar ist, wobei durch die Beaufschlagung auf der Oberfläche anhaftende Verschmutzungen ablösbar sind und ein von der Oberfläche weggerichteter Strom einer Mischung aus Umgebungsluft, dem Reinigungsfluid und dem von dem Band abgelösten. Verschmutzungen erzeugbar ist, und mit einem Kollektor, durch den hindurch und/oder an dem entlang der Strom der Mischung führbar ist und der Kollektorflächen aufweist, an denen zumindest die Verschmutzungen anlagerbar und während eines Zeitraums kumulierbar sind, wobei mit der Beaufschlagungseinrichtung die Oberfläche eines sich bewegenden Bandes beaufschlagbar ist. Des Weiteren betrifft die Erfindung ein Verfahren zum Reinigen einer Oberfläche, das mit der vorgenannten Vorrichtung durchführbar ist.

Derartige Vorrichtungen sind allgemein bekannt und werden z.B. bei der Papierherstellung angewandt, wo die Oberflächen der sich bewegenden Bänder in Form von endlos auf Walzen bzw. Zylindern umlaufenden Papiermaschinenbespannungen zu reinigen sind. So besteht ein Reinigungsbedarf z.B. im Bereich der Trockenpartien von Papiermaschinen, in denen die in der so genannten Pressenpartie bereits vorentwässerte Papierbahn auf einem so genannten Trockensieb und dampfbeheizte Zylinder geführt werden, wodurch der Feuchtigkeitsgehalt der Papierbahn auf ein Maß reduziert wird, das letztlich ein Aufwickeln des Papiers erlaubt.

Bei der Papierherstellung unterliegt das in der Trockenpartie verwendete so genannte Trockensieb einer ständigen Verschmutzung, insbesondere durch Kleber, Bitumen, Wachse, Harze und/oder Druckerschwärze. Die Verschmutzung besteht häufig in der Form von agglomerierten Partikeln, die je nach der Zeitdauer, während der sie sich ansammeln konnten, unterschiedliche Größen entwickeln. Da die Verschmutzungen sich bei Erreichen einer bestimmten Größe von der Bespannung ablösen würden und dann infolge eines Anhaftens an dem Papier dessen Qualität beeinträchtigen würden, ist eine regelmäßige Reinigung der Oberfläche der Bespannung erforderlich.

Diese Oberflächenreinigung erfolgt typischerweise mit einem so genannten Traversierreiniger, der quer zur Bewegungsrichtung des Bandes, d.h. der Papiermaschinenbespannung, verfahrbar ist, und zu jedem Zeitpunkt stets nur einen Teil des Bandes beaufschlagt. Der Traversierreiniger ist an einer Stelle im Verlauf des Endlosbandes angeordnet, an der dieses von der Papierbahn getrennt ist, so dass das Band separat vorliegt. Der Traversierreiniger weist typischerweise mindestens einen Düsenkopf auf, der mit Hochdruckwasserdüsen bestückt ist. Dieser Düsenkopf wird mittels einer Traversiereinrichtung rechnergesteuert quer zur Bespannungslaufrichtung verfahren. Typische Bandgeschwindigkeiten betragen zwischen 800 m/min bis 2000 m/min. Beim Auftreffen der Wasserstrahlen auf die Bespannung werden Verschmutzungen abgelöst und von der Luftströmung, die von der Bespannung mitgenommen wird, mitgerissen und dadurch ungezielt in der gesamten Maschine verteilt und lagern sich später zum Beispiel an dem Maschinengehäuse bzw. an Abdeckungen, aber auch wieder an der Bespannung selbst an, so dass ein gewisser Teil der Verschmutzung stets im Kreislauf geführt wird.

Aus der DE 195 07 938 A1 ist eine Vorrichtung zum Reinigen eines Transportbandes einer Papierherstellungsmaschine bekannt, bei der ein mit der Düse zusammenwirkender Saugraum vorhanden ist. Der Saugraum wird von einer Saugglocke, die die Düse mantelförmig umgibt, gebildet. Durch die Zuordnung von Saugglocke zu der rotierbar ausgebildeten Düse soll der mittels des Düsenstrahls von dem Transportband abgelöste Schmutz- und/oder Wassernebel oder Restwasser in den Saugraum eingezogen und abgeführt werden. Dabei soll das Reinigungsmedium unter einem Druck von 100 bar bis 1000 bar stehen und die Düse eine Rotationsfrequenz von 2000 bis 3000 Umdrehungen pro Minute aufweisen.

Als Nachteil dieser vorbekannten Vorrichtung ist es anzusehen, dass die Volumina der beim Abreinigen entstehenden Schmutz- und/oder Wassernebel oder Restwasser einschließlich der darin befindlichen Verschmutzungen sehr groß sind, so dass zum einen die Saugglocke sehr groß sein muss und zum anderen die zum Absaugen erforderlichen Saugpumpen entsprechend groß dimensioniert sein müssen. Außerdem besteht die Gefahr, dass sich die abgelösten Verschmutzungen innerhalb der Saugglocke sowie den von dort wegführenden Leitungen zur Absaugung des Nebels niederschlagen und somit auf Dauer die Querschnitte verengen und dadurch den Wirkungsgrad verringern bzw. den Leistungsbedarf der Absaugpumpe vergrößern. Außerdem ist die schnell rotierbare Düse gemäß der DE 195 07 938 A1 als nachteilig gegenüber verfahrbaren Düsenrohren mit starr daran befestigten Düsen anzusehen

Aus der DE 87 03 442 U1 ist eine Vorrichtung bekannt, die ein mobiles Wasser- oder Dampfspritzgerät für die Reinigung von Fassaden und Wänden beschreibt. Die Vorrichtung besitzt ein Pistolenteil mit einer Lanze, an deren vordern Ende eine Spritzdüse sowie eine den Spritzbereich abschirmende Absaugglocke angeordnet ist. In der Absaugglocke, von der ein Absaugschlauch zu einem Sauggerät führt, wird die von den Wänden zurückprallende, verschmutzte Reinigungsflüssigkeit in einer Sammelmulde aufgefangen und über den Schlauch zum Sauggerät transportiert und dort an mehreren hintereinandergeschalteten Filtern beziehungsweise in einem Sedimentatiotnsbereich von den Schmutzpartikeln gereinigt.

### Aufgabe

Der Erfindung liegt die Aufgabe zugrunde, eine Vorrichtung zum Reinigen einer Oberfläche eines sich bewegenden Bandes vorzuschlagen, mit dem bzw. mit der sich ein möglichst großer Anteil der von dem Band abgereinigten Verschmutzungen dauerhaft von dem Band entfernen lässt, wobei gleichzeitig der apparative Aufwand sowie der Energieverbrauch möglichst gering gehalten werden soll. Auch soll ein störungsfreier Dauerbetrieb ohne wartungsbedingte Ausfallzeiten möglich sein. Ferner ist es Aufgabe der vorliegenden Erfindung, ein entsprechendes Verfahren befreit zu stellen.

### Lösung

Ausgehend von der Vorrichtung der Eingangs beschriebenen Art wird die Aufgabe erfindungsgemäß durch eine Abreinigungseinrichtung gelöst, mit der die Verschmutzungen von den Kollektorflächen abreinigbar sind.

Das Grundprinzip der erfindungsgemäßen Lösung besteht somit in der Bereitstellung von Kollektorflächen, die von dem Strom der vorgenannten Mischung angeströmt und anschließend umströmt werden, wobei dem Strom der Mischung hinreichend große Kollektorflächen angeboten werden müssen, um eine hinreichend hohe Anlagerungsquote der mitgetragenen Schmutzpartikel zu erzielen. Die Erfindung basiert somit auf dem Prinzip, aus dem Strom der Mischung eine bestimmte Komponente, nämlich die Verschmutzungen, zu separieren, wohingegen die übrigen volumenmäßig sehr viel größeren Komponenten den Kollektor ohne schädliche Auswirkungen passieren können, weil Wasser, das das gebräuchlichste Reinigungsfluid ist, und Umgebungsluft keine negativen Auswirkungen innerhalb der Papiermaschine haben, da sie darin ohnehin in großen Mengen vorhanden sind. Während somit idealerweise allein die Verschmutzungen zur Anlagerung an die Kollektorflächen gebracht werden, wird sich in der Praxis, sofern das Reinigungsfluid wässrig ist, stets eine Mischung aus Wasser und Schmutzpartikeln an dem Kollektor anlagern. Da die Temperaturen innerhalb z.B. einer Papiermaschine, insbesondere im Bereich der Trockenpartie vergleichsweise hoch sind (ca. zwischen 70°C und 150°C) und die Luftgeschwindigkeit sehr hoch ist, wird sich das Reinigungsfluid, das sich zunächst zusammen mit den Schmutzpartikeln an den Kollektorflächen anlagert, nach relativ kurzer Zeit wieder in die Umgebungsluft des Bandes verflüchtigen und somit nicht weiter negativ in Erscheinung treten.

Während somit im Stand der Technik gemäß der DE 195 39 015 A1 der gesamte Strom der Mischung einschließlich der gesamten Umgebungsluft abgesaugt wird, wird der nach der Erfindung zu behandelnde Medien- bzw. Massenstrom durch die stattfindende Separierung erheblich reduziert und zwar auf die Komponente in dem Strom der Mischung, die die einzige unerwünschte ist, nämlich die von der Oberfläche abgelösten Verschmutzungen. Aus diesem Grunde lässt sich das erfindungsgemäße Verfahren mit besonders guter Energieeffizienz und auch mit vergleichsweise geringem Bauaufwand ausführen.

Da mit der erfindungsgemäßen Vorrichtung ein sich (schnell) bewegendes Band, beziehungsweise dessen Oberfläche gereinigt wird, entsteht durch die Bandbewegung ein dem Band folgender Luftstrom, der die Absaugung des gesamten Stroms der Mischung erschwert, aber eine gezielte Kollektoranströmung erleichtert. Dasselbe gilt auch bei einer umgekehrten Relativbewegung zwischen dem Beaufschlagungsstrom und der zu reinigenden Oberfläche, d.h. wenn die Oberfläche stillsteht, aber der Beaufschlagungsstrom bewegt wird.

Vorzugsweise ist die Beaufschlagungseinrichtung quer zu der Bewegungseinrichtung des Bandes fahrbar und mit ihr nur ein Teil der Breite des Bandes gleichzeitig beaufschlagbar. Auch bei sehr breiten Bändern kann die Baugröße der Beaufschlagungseinrichtung auf diese Weise kleingehalten werden.

Des Weiteren ist nach der Erfindung vorgesehen, dass die Abreinigungseinrichtung in einer seitlich neben der Oberfläche oder oberhalb der Oberfläche befindlichen Abreinigungsstation angeordnet ist. Dort, d.h. typischerweise außerhalb des Reinigungsbereichs, wird auch während oder nach der Abreinigung der Strom aus Abreinigungsfluid und abgereinigten Schmutzpartikeln zwischengelagert oder abgeführt.

Um in der Nähe des Auftreffbereichs des Reinigungsfluids auf die Oberfläche, d.h. in der Nähe des Bereichs wo der Mischstrom entsteht, hinreichend große Kollektorflächen bereitstellen zu können, wird vorgeschlagen, dass der Kollektor parallel zueinander angeordnete, zueinander beabstandete und parallel zu der Bewegungsrichtung des Bandes ausgerichtete Flächenelemente aufweist, an denen sich die Kollektorflächen befinden. Durch eine lamellenartige Struktur der Flächenelemente bzw. der Kontaktflächen lasst sich auf kleinem Raum eine wirksame Kollektorflächen realisieren, wobei der Strömungswiderstand eines solchermaßen gebildeten Lamellenpakets gering ist, so dass eine Durchströmung desselben erreicht wird, wodurch sämtliche Flächenelemente, d.h. Kollektorflächen, umströmt werden.

Des Weiteren hat es sich als besonders vorteilhaft herausgestellt, dass die Flächenelemente von Blechen, die mit Durchbrüchen versehen sein können, oder von Sieben oder Gittern oder Netzen gebildet werden. Es hat sich nämlich gezeigt, dass insbesondere Strömungskanten aufgrund der damit einhergehenden Verwirbelung, insbesondere der Bildung von dahinter gelegenen Totwassergebieten, die Ablagerung der Schmutzpartikel begünstigen.

Ferner wird noch vorgeschlagen, die Flächenelemente horizontal, d.h. parallel zu der Oberfläche des zu reinigenden Bandes, oder vertikal, insbesondere parallel zu der Bandlaufrichtung, auszurichten, da hierbei die besten Ansammlungsraten von Schmutzpartikeln erzielt werden konnten.

In verfahrenstechnischer Hinsicht wird die oben genannte Aufgabe ausgehend von einem Verfahren zum Reinigen einer Oberfläche, wobei die Oberfläche mit mindestens einem Strahl eines unter Druck stehenden Reinigungsfluids beaufschlagt wird, wodurch auf der Oberfläche anhaftende Verschmutzungen abgelöst und ein von der Oberfläche weggerichteter Strom einer Mischung aus Umgebungsluft, dem Reinigungsfluid und den von der Oberfläche abgelösten partikelförmigen Verschmutzungen erzeugt wird, wobei der Strom der Mischung durch einen Kollektor hindurch und/oder an einem Kollektor entlang geleitet wird, an dessen Kollektorflächen sich zumindest die Verschmutzungen anlagern und während eines Zeitraums kumulieren, dadurch gelöst, dass die Verschmutzungen von den Kollektorflächen zyklisch mittels einer Abreinigungseinrichtung abgereinigt werden und die zu reinigende Oberfläche die eines sich bewegenden Bandes ist.

Vorzugsweise wird die Beaufschlagung der Oberflächen während der Abreinigung des Kollektors unterbrochen. Somit sind die Vorgänge des Anlagerns der Schmutzpartikeln während des Reinigungsbetriebs klar getrennt von dem Verfahrensschritt der Abreinigung des Kollektors, um bei diesem für einen nächsten Anlagenmgszyklus wieder hinreichend Belagerungskapazität zu schaffen. Gemäß einer Weiterbildung der Erfindung erfolgt die Beaufschlagung des Bandes fortlaufend an wechselnden Orten des Bandes, da auch bei breiten Bändern mit vergleichsweise kleinen Beaufschlagungseinrichtungen gearbeitet werden kann. Dabei wird die Beaufschlagungseinrichtung während der Beaufschlagung des Bandes quer zu einer Bandlaufrichtung bewegt.

Um beim Abreinigen des Kollektors eine erneute Verschmutzung der Oberfläche mit den abgereinigten Schmutzpartikeln zu vermeiden, wird vorgeschlagen, die Abreinigung des Kollektors seitlich neben der Oberfläche, oder oberhalb der Oberfläche erfolgen zu lassen. Wichtig ist hierbei ein hinreichender Abstand, der es ermöglicht, den beim Abreinigungsvorgang des Kollektors entstehenden Stoffstrom sicher von der zuvor gereinigten Oberfläche fernzuhalten.

Die Erfindung weiter ausgestaltend ist vorgesehen, dass das Reinigungsfluid unter einem Druck von 10 bar bis 400 bar, vorzugsweise 30 bar bis 300 bar aus mindestens einer Düse austretendes Wasser ist. Auch bei der Abreinigung des Kollektors mit einem Abreinigungsfluid sollte vorzugsweise mit unter Druck aufgebrachtes Wasser verwendet werden.

Um zu vermeiden, dass Wasser während des Vorgangs des Ansammelns von Partikeln an den Kollektorflächen von letzteren abtropft und so wieder auf die Oberfläche gelangt, können die Kollektorflächen während der Beaufschlagung der Oberfläche beheizt werden, da hierdurch die Verweildauer des Wassers an den Kollektorflächen verkürzt und die Bildung von Tropfen vermieden wird.

### Ausführungsbeispiel

Die Erfindung wird nachfolgend anhand eines Ausführungsbeispiels einer Reinigungsvoffichtung, die in der Zeichnung dargestellt ist, näher erläutert.

Es zeigt:
- Figur 1: eine Draufsicht auf eine erfindungsgemäße Reinigungsvorrichtung,
- Figur 2: eine Seitenansicht eines Kollektors und
- Figur 3: eine Draufsicht auf den Kollektor gemäß Figur 2.

Eine Vorrichtung 1 zur Reinigung einer Oberfläche 16 eines sich bewegenden Bandes umfasst eine Beaufschlagungseinrichtung 2, mit der die Oberfläche 16 des Bandes mit einer Mehrzahl von Strahlen unter einem Druck von 100 bar stehenden Wassers beaufschlagbar ist. Die Wasserstrahlen treten aus in Figur 1 nicht erkennbaren Düsen auf der Unterseite eines Düsenkopfes 3 aus, das über nicht näher dargestellte Leitungen mit einem unter entsprechenden Druck stehenden Wasserversorgungssystem verbunden ist. Die Beaufschlagungseinrichtung 2 ist mit einem darüber angeordneten Kollektor 4 verbunden, der aus einer Mehrzahl von parallel verlaufenden, im Abstand zueinander angeordneten Kollektorblechen besteht. Der Aufbau eines Kollektors 4 ist den Figuren 2 und 3 näher beschrieben. Die aus Beaufschlagungseinrichtung 2 und Kollektor 4 gebildete bauliche Einheit, ist über einen Halterarm 6 an einem Schlitten 7 befestigt. Der Schlitten 7 ist entlang einer Traverse 8 in bekannter Weise quer zu der Bewegungsrichtung 9 des Bandes befahrbar. Das Band verläuft dabei parallel zu den Blattebenen der Zeichnung und wird von der Traverse 8 vollständig überbrückt, wobei die Traverse 8 über zwei seitlich neben dem Band angeordnete vertikale Holme 10 abgestützt wird. Das Band ist das endlos umlaufende Trockensieb einer Papiermaschine und besitzt eine Breite von 10m.

Figur 2 zeigt, dass ein Kollektor 4 aus einer Mehrzahl von vertikal übereinander angeordneten, einen Abstand zueinander aufweisenden und jeweils horizontal ausgerichteten Kollektorsblechen 5 gebildet ist. Die Kollektorbleche 5 bilden an ihren beiden gegenüber liegenden Oberflächen jeweils die Kollektorflächen des Kollektors 4 aus. Sie formen des Weiteren ein Lamellenpaket, das mit Hilfe von fünf Gewindestangen 11 und darüber geschobenen, jeweils zwischen zwei benachbarten Kollektorblechen 5 befindlichen Distanzhülsen 12 fest in seiner geometrischen Form gehalten wird. An einem vertikal verlaufenden und an seiner Unterseite mit dem Düsenkopf 3 verbundenen Halterohr 13 ist der in Figur 1 gezeigte Haltearm 6 verbunden, der seinerseits wiederum eine Verbindung mit der Traversiereinrichtung darstellt. An dem Düsenkopf 3 sind im vorliegenden Fall sieben Düsen 14 angeordnet, deren durch die Linien 15 veranschaulichte Strahlrichtung jeweils unter einem Winkel α von ca. 45° auf das Band 16 auftrifft. Die Auftrefflinie 21 der Düsenstrahlen fällt mit der Projektion der Vorderkante der Kollektorbleche 5 in die Oberfläche 16 des Bandes zusammen.

Im Reinigungsbetrieb zerstäubt das unter hohem Druck auf die Oberflächen 16 des Bandes auftreffende Wasser nicht unter einem Reflektionswinkel von 45° zur Bandoberfläche von dieser weg, sondern aufgrund der hohen Bandgeschwindigkeit liegt eine hohe Geschwindigkeit der Umgebungsluft in Richtung des Pfeils 17 vor, so dass die horizontale Bewegungskomponente des zerstäubten, von der Bandoberfläche reflektierten Wassers und der abgelösten Schmutzpartikel bzw. einer Mischung aus beiden vorgenannten Komponenten in relativ dichtem Abstand oberhalb der Bandoberfläche umgekehrt wird. Somit strömt das zerstäubte Wasser einschließlich der abgelösten Schmutzpartikel in Bögen, die ungefähr durch die Pfeile 18 verdeutlicht werden, auf die Vorderseite des Kollektors 4 zu. Dort wird der Strom durch die Vorderkanten 19 der Kollektorbleche 5 in eine der Zahl der Zwischenräume 20 zwischen zwei benachbarten Kollektorblechen 5 entsprechende Anzahl von Teilströmen aufgeteilt. Dabei bewirken die Vorderkanten 19 der Kollektorbleche 5 gewisse Verwirbelungen und sich dahinter anschließende Totwasserbereiche, die bevorzugte Ablagerungsbedingungen für die Schmutzpartikel bieten. Im vorderen Bereich des Kollektors 4, von der Einströmseite her gesehen, wird daher die größte Ablagerungsrate auftreten.

Durch Versuche konnte bestätigt werden, dass mit Hilfe des dargestellten Kollektors 4 der überwiegende Anteil der abgelösten Schmutzpartikel sich tatsächlich an den Kollektorblechen 5 anlagert und im Wege der zyklischen Reinigung des Kollektors 4 aus der Papiermaschine entfernt werden kann. Nach einem gewissen Zeitraum, der in der Praxis unterschiedlich lange dauern und z.B. zwischen 0,5 Stunden und 2,0 Stunden (entspricht ca. 5 bis 10 Überläufen der Reinigungsvorrichtung) betragen kann, ist die Beladungskapazität des Kollektors 5 erschöpft, so dass dieser abgereinigt werden muss. Hierzu fährt die aus Beaufschlagungseinrichtung 2 und Kollektor 4 bestehende Baueinheit in eine Position seitlich neben dem Band 9, wo eine Abreinigungsstation 22 an dem Gestell der Traverse 8 befestigt ist. Die Abreinigungsstation besitzt ein Gehäuse 23, dessen Ein- und Ausfahrtsbereich mit Hilfe einer schwenkbar gelagerten Tür 24, die mittels eines Pneumatikzylinders 25 betätigt wird, geöffnet und geschlossen werden kann. Kurz vor dem Einfahren des Kollektors 4 nebst Beaufschlagungseinrichtung 2 in die Abreinigungsstation 22 wird die Tür 24 geöffnet und anschließend wieder geschlossen. Die aus Kollektor 4 und Abreinigungseinrichtung 2 bestehende Baueinheit befindet sich dann in der in Figur 1 durch gestrichelte Linien A verdeutlichten Abreinigungsposition. Die Abreinigung innerhalb des zur Umgebungsluft geschlossenen Gehäuses 23 der Abreinigungsstation 22 erfolgt mit Hilfe einer Beaufschlagung der Kollektorflächen, d.h. der darauf befindlichen angesammelten Schmutzpartikel, mit unter Druck stehendem Wasser, das gleichfalls aus einer Mehrzahl von Düsen, die in Figur 1 nicht näher dargestellt sind, austritt. Der nur wenige Minuten dauernde Abreinigungszyklus befreit die Kollektorflächen von sämtlichen dort agglomerierten Schmutzpartikeln, so dass beim Verlassen der Abreinigungsstation 22 wieder die volle Beladungskapazität des Kollektors 4 zur Verfügung steht, so dass der Reinigungsvorgang des Bandes fortgesetzt werden kann.

Die beim Abreinigen des Kollektors 4 entstehende Suspension aus Schmutzpartikeln und Wasser kann entweder sofort aus der Reinigungsstation abgeführt werden oder darin in einem unteren Sammelbecken sedimentieren, woraufhin das sich oben ansammelnde Wasser abgezogen bzw. für einen neuen Abreinigungsvorgang verwendet werden kann. Bei einer derartigen Verfahrensweise ist in gewissen Abständen eine Entfernung des Sediments aus der Sammelwanne der Reinigungsstation 22 erforderlich.

## Patentansprüche

1. Vorrichtung (1) zum Reinigen einer Oberfläche (16), mit einer Beaufschlagungseinrichtung (2), mit der die Oberfläche mit mindestens einem Strahl eines unter Druck stehenden Reinigungsfluids beaufschlagbar ist, wobei durch die Beaufschlagung auf der Oberfläche (16) anhaftende Verschmutzungenablösbar sind und ein von der Oberfläche (16) weggerichteter Strom einer Mischung aus Umgebungsluft, dem Reinigungsfluid und dem von dem Band (16) abgelösten Verschmutzungen erzeugbar ist, und mit einem Kollektor (4), durch den hindurch und/oder an dem entlang der Strom der Mischung führbar ist und der Kollektorflächenaufweist, an denen zumindest die Verschmutzungen anlagerbar und während eines Zeitraums kumulierbar sind, wobei mit der Beaufschlagungseinrichtung (2) die Oberfläche (16) eines sich bewegenden Bandes beaufschlagbar ist, **gekennzeichnet durch** eine Abreinigungseinrichtung, mit der die Verschmutzungen von den Kollektorflächen abreinigbar sind.

2. Vorrichtung nach Anspruch 1, **dadurch gekennzeichnet, dass** die Beaufschlagungseinrichtung (2) quer zu der Bandlaufrichtung (9) verfahrbar ist und mit ihr nur ein Teil der Breite des Bandes gleichzeitig beaufschlagbar ist.

3. Vorrichtung nach Anspruch 1 oder 2, **dadurch gekennzeichnet, dass** die Abreinigungseinrichtung in einer seitlich neben oder oberhalb des Bandes befindlichen Abreinigungsstation (22) angeordnet ist.

4. Vorrichtung nach einem der Ansprüche 1 bis 3, **dadurch gekennzeichnet, dass** der Kollektor (4) parallel zueinander angeordnete, zueinander beabstandete und parallel zu der Bandlaufrichtung (9) ausgerichtete Flächenelemente aufweist, an denen sich die Kollektorflächen befinden.

5. Vorrichtung nach Anspruch 4, **dadurch gekennzeichnet, dass** die Flächenelemente von Blechen, die mit Durchbrüchen versehen sein können, oder von Sieben oder Netzen oder Gittern gebildet werden.

6. Vorrichtung nach Anspruch 4 oder 5, **dadurch gekennzeichnet, dass** die Flächenelemente horizontal oder vertikal ausgerichtet sind.

7. Verfahren zum Reinigen einer Oberfläche (16), wobei die Oberfläche mit mindestens einem Strahl eines unter Druck stehenden Reinigungsfluids beaufschlagt wird, wodurch auf der Oberfläche (16) anhaftende Verschmutzungen abgelöst und ein von der Oberfläche (16) weggerichteter Strom einer Mischung aus Umgebungsluft, dem Reinigungsfluid und den von der Oberfläche (16) abgelösten partikelförmigen Verschmutzungen erzeugt wird, wobei der Strom der Mischung durch einen Kollektor (4) hindurch und/oder an einem Kollektor (4) entlang geleitet wird, an dessen Kollektorflächen sich zumindest die Verschmutzungen anlagern und während eines Zeitraums kumulieren, **dadurch gekennzeichnet, dass** die Verschmutzungen von den Kollektorflächen zyklisch mittels einer Abreinigungseinrichtung abgereinigt werden und die zu reinigende Oberfläche (16) die eines sich bewegenden Bandes ist.

8. Verfahren nach Anspruch 7, **dadurch gekennzeichnet, dass** die Beaufschlagung der Oberfläche (16) während der Abreinigung des Kollektors (4) unterbrochen wird.

9. Verfahren nach Anspruch 7 oder 8, **dadurch gekennzeichnet, dass** die Beaufschlagung der Oberfläche (16) fortlaufend an wechselnden Orten der Oberfläche (16) erfolgt.

10. Verfahren nach einem der Ansprüche 7 bis 9, **dadurch gekennzeichnet, dass** eine Beaufschlagungseinrichtung während der Beaufschlagung des Bandes quer zu einer Bandlaufrichtung bewegt wird.

11. Verfahren nach einem der Anspruche 7 bis 10, **dadurch gekennzeichnet, dass** die Beaufschlagungseinrichtung (2) zusammen mit dem Kollektor (4) bewegt wird.

12. Verfahren nach einem der Ansprüche 7 bis 11, **dadurch gekennzeichnet, dass** die Abreinigung des Kollektors (4) seitlich neben der Oberfläche (16) oder oberhalb der Oberfläche (16) erfolgt.

13. Verfahren nach einem der Ansprüche 7 bis 12, **dadurch gekennzeichnet, dass** das Reinigungsfluid unter einem Druck von 10 bar bis 400 bar, vorzugsweise 30 bar bis 300 bar aus mindestens einer Düse (14) austretendes Wasser ist.

14. Verfahren nach einem der Ansprüche 7 bis 13, **dadurch gekennzeichnet, dass** die Abreinigung des Kollektors (4) mit einem Abreinigungsfluid, vorzugsweise mit unter Druck aufgebrachtem Wasser, erfolgt.

15. Verfahren nach einem der Ansprüche 7 bis 14, **dadurch gekennzeichnet, dass** die Kollektorflächen während der Beaufschlagung der Oberfläche (16) beheizt werden.

## Claims

1. Device (1) for cleaning a surface (16), with a loading device (2), with which the surface can be loaded with at least one jet of a pressurised cleaning fluid, wherein dirt adhering to the surface (16) can be removed by the loading and a stream of a mixture of ambient air, the cleaning fluid and the dirt removed from the belt (16) can be generated, which stream is directed away from the surface (16), and with a collector (4), through or along which the stream of the mixture can be guided and which has collector faces onto which at least the dirt can be deposited and can accumulate over a period of time, wherein the surface (16) of a moving belt can be loaded with the loading device (2), **characterised by** a clean-off device with which the dirt can be cleaned off from the collector faces.

2. Device according to Claim 1, **characterised in that** the loading device (2) can be moved transversely to the belt direction of movement (9) and only a part of the width of the belt can be loaded at the same time with the loading device (2).

3. Device according to Claim 1 or 2, **characterised in that** the clean-off device is arranged in a clean-off station (22) which is situated laterally adjacent to or above the belt.

4. Device according to one of Claims 1 to 3, **characterised in that** the collector (4) has face elements which are arranged parallel to each other at a distance and aligned parallel to the belt direction of movement (9), on which face elements the collector faces are situated.

5. Device according to Claim 4, **characterised in that** the face elements are formed from plates, which can be provided with openings, or from screens or nets or grates.

6. Device according to Claim 4 or 5, **characterised in that** the face elements are aligned horizontally or vertically.

7. Method for cleaning a surface (16), wherein the surface is loaded with at least one jet of a pressurised cleaning fluid, as a result of which dirt adhering to the surface (16) is removed and a stream of a mixture of ambient air, the cleaning fluid and the particulate dirt removed from the surface (16) is generated, which stream is directed away from the surface (16), wherein the stream of the mixture is directed through and/or along a collector (4), on the collector faces of which at least the dirt is deposited and accumulates over a period of time, **characterised in that** the dirt is cleaned off from the collector faces cyclically by means of a clean-off device, and the surface (16) to be cleaned is that of a moving belt.

8. Method according to Claim 7, **characterised in that** the loading of the surface (16) is interrupted while the collector (4) is cleaned off.

9. Method according to Claim 7 or 8, **characterised in that** the loading of the surface (16) takes place continuously at alternating locations of the surface (16).

10. Method according to one of Claims 7 to 9, **characterised in that** a loading device is moved transversely to a belt direction of movement during loading of the belt.

11. Method according to one of Claims 7 to 10, **characterised in that** the loading device (2) is moved together with the collector (4).

12. Method according to one of Claims 7 to 11, **characterised in that** the cleaning off of the collector (4) takes place laterally adjacent to the surface (16) or above the surface (16).

13. Method according to one of Claims 7 to 12, **characterised in that** the cleaning fluid is water which exits from at least one nozzle (14) at a pressure of from 10 bar to 400 bar, preferably 30 bar to 300 bar.

14. Method according to one of Claims 7 to 13, **characterised in that** the cleaning off of the collector (4) takes place with a clean-off fluid, preferably with water applied under pressure.

15. Method according to one of Claims 7 to 14, **characterised in that** the collector faces are heated during loading of the surface (16).

## Revendications

1. Dispositif (1) pour le nettoyage d'une surface (16), avec un système d'alimentation (2), à l'aide duquel la surface peut être exposée à au moins un jet d'un fluide de nettoyage sous pression, l'alimentation sur la surface (16) permettant de décoller des impuretés accrochées et de créer un courant opposé à la surface (16) composé d'un mélange d'air ambiant, du fluide de nettoyage et des impuretés décollées de la bande (16) et avec un collecteur (4), à travers lequel et/ou le long duquel le courant composé dudit mélange peut être conduit et qui comporte des surfaces collectrices sur lesquelles les impuretés peuvent au moins se fixer et s'accumuler pendant un laps de temps, le système d'alimentation (2) permettant d'exposer la surface (16) d'une bande en mouvement, **caractérisé par** un système de décolmatage permettant de retirer les impuretés de la surface collectrice.

2. Dispositif selon la revendication 1, **caractérisé en ce que** le système d'alimentation (2) est déplaçable à la transversale du sens de fonctionnement de la bande (9) et **en ce qu'**il ne permet d'exposer simultanément qu'une partie de la largeur de la bande.

3. Dispositif selon la revendication 1 ou 2, **caractérisé en ce que** le système de décolmatage est disposé dans un poste de décolmatage (22) situé latéralement à côté ou au dessus de la bande.

4. Dispositif selon l'une quelconque des revendications 1 à 3, **caractérisé en ce que** le collecteur (4) comporte des éléments de surface disposés à la parallèle les uns des autres, écartés les uns des autres et orientés à la parallèle du sens de fonctionnement de la bande (9) sur lesquels se trouvent les surfaces collectrices.

5. Dispositif selon la revendication 4, **caractérisé en ce que** les éléments de surface sont formés de tôles pouvant être munies d'ajours ou de tamis ou de filets ou de treillis.

6. Dispositif selon la revendication 4 ou 5, **caractérisé en ce que** les éléments de surface sont orientés à l'horizontale ou à la verticale.

7. Procédé de nettoyage d'une surface (16), la surface étant exposée à au moins un jet d'un fluide de nettoyage sous pression, qui permet de décoller des impuretés accrochées sur la surface (16) et qui créé un courant opposé à la surface (16) composé d'un mélange d'air ambiant, du fluide de nettoyage et des impuretés en forme de particules décollées de la surface (16), le courant composé du mélange étant dirigé à travers un collecteur (4) et/ou le long d'un collecteur (4) sur les surfaces collectrices duquel les impuretés se fixent pour le moins et s'accumulent pendant un laps de temps, **caractérisé en ce que** les impuretés sont retirées cycliquement des surfaces collectrices au moyen d'un système de décolmatage et **en ce que** la surface (16) à nettoyer est une bande en mouvement.

8. Procédé selon la revendication 7, **caractérisé en ce que** l'exposition de la surface (16) est interrompue pendant le décolmatage du collecteur (4).

9. Procédé selon la revendication 7 ou 8, **caractérisé en ce que** l'exposition de la surface (16) s'effectue en continu en des endroits alternés de la surface (16).

10. Procédé selon l'une quelconque des revendications 7 à 9, **caractérisé en ce que** le système d'alimentation se déplace à la transversale d'un sens de fonctionnement de la bande pendant l'exposition de la bande.

11. Procédé selon l'une quelconque des revendications 7 à 10, **caractérisé en ce que** le système d'alimentation (2) se déplace ensemble avec le collecteur (4).

12. Procédé selon l'une quelconque des revendications 7 à 11, **caractérisé en ce que** le décolmatage du collecteur (4) s'effectue latéralement à côté de la surface (16) ou au dessus de la surface (16).

13. Procédé selon l'une quelconque des revendications 7 à 12, **caractérisé en ce que** le fluide de nettoyage est de l'eau sortant sous une pression de 10 bar à 400 bar, de préférence de 30 bar à 300 bar émanant d'au moins une buse (14).

14. Procédé selon l'une quelconque des revendications 7 à 13, **caractérisé en ce que** le décolmatage du collecteur (4) s'effectue à l'aide d'un fluide de décolmatage, de préférence à l'aide d'eau appliquée sous pression.

15. Procédé selon l'une quelconque des revendications 7 à 14, **caractérisé en ce que** la surface collectrice est chauffée pendant l'exposition de la surface (16).
